# EUROPÄISCHE PATENTSCHRIFT

(11) **EP 1 329 005 B1**
(45) Veröffentlichungstag und Bekanntmachung des Hinweises auf die Patenterteilung: **07.11.2007**
(21) Anmeldenummer: 01973942.4
(22) Anmeldetag: 15.10.2001
(51) Int. Cl.: H01R 13/646

(54) **STÖRSCHUTZFILTER- UND BLITZSTROMABLEITER-EINRICHTUNG**
SURGE PROTECTION FILTER AND LIGHTNING CONDUCTOR SYSTEM
SYSTEME DE FILTRAGE ANTIPARASITE ET DE PARATONNERRE

(30) Priorität: 25.10.2000 CH 208900
(43) Veröffentlichungstag der Anmeldung: 23.07.2003
(73) Patentinhaber: HUBER & SUHNER AG, 9100 Herisau (CH)
(72) Erfinder: AMMANN, Bruno, CH-9403 Goldach (CH)
(74) Vertreter: Bruderer, Werner
(86) Internationale Anmeldenummer: PCT/CH2001/000617
(87) Internationale Veröffentlichungsnummer: WO 2002/035659

(56) Entgegenhaltungen:
- EP-A- 0 938 166
- DE-A- 19 520 974
- FR-A- 2 092 319

## Beschreibung

Die Erfindung betrifft eine Störschutzfilter- und Blitzstromableiter-Einrichtung in einer Koaxialleitung zum Übertragen von Hochfrequenzsignalen, umfassend ein Gehäuse mit zwei Verbindern, wobei das Gehäuse einen mit Masse verbundenen Aussenleiter bildet, einen durch das Gehäuse geführten Innenleiter und eine Kurzschlussverbindung zwischen Innenleiter und Gehäuse.

Störschutzfilter - und Blitzstromableiter-Einrichtungen dieser Art sind bekannt. Sie dienen dazu, Baugruppen, Geräte oder Anlagen, welche an Leitungen angeschlossen sind, z.B. Koaxialleitungen von Telekommunikationseinrichtungen, vor elektromagnetischen Impulsen, Überspannungen und/oder Blitzströmen zu schützen. Eleketromagnetische Impulse künstlicher Art können beispielsweise von Motoren, Schaltern, getakteten Netzteilen oder auch im Zusammenhang mit nuklearen Ereignissen erzeugt werden, und Impulse natürlichen Ursprungs können beispielsweise als Folge von direkten oder indirekten Blitzschlägen entstehen. Die bekannten Schutzschaltungen werden dabei an der Eingangsseite der Baugruppen, Geräte oder Anlagen angeordnet, wobei es sich um ableitende oder reflektierende Systeme handeln kann.

Ein EMP-Ableiter dieser Art ist aus EP 938 166 bekannt. Dieser EMP-Ableiter weist ein Gehäuse auf, welches als Aussenleiter dient und mit der Masse verbunden ist. In einem ersten Teil dieses Gehäuses, welches in Richtung der Einführungsachse eines Koaxialkabels verläuft, ist ein Innenleiter geführt. In einem zweiten Gehäuseteil, welches rechtwinklig vom ersten Gehäuseteil absteht, ist ein λ/4 Kurzschlussleiter angeordnet, welcher den Innenleiter mit dem Gehäuse verbindet. Mit dieser bekannten T-Anordnung lässt sich mit geeigneten, bekannten geometrischen Anordnungen und Ausgestaltungen bereits ein sehr guter Schutz der angeschlossenen Geräte, Baugruppen oder Anlagen erreichen. EMP-Ableiter in dieser Art müssen internationalen Normen entsprechen und erfüllen beispielsweise die Prüfbedingungen gemäss der Norm IEC. Trotz der an sich guten Wirksamkeit weisen Ableiter dieser Art den Nachteil auf, dass noch ein Restpuls und damit auch eine Restenergie über den Innenleiter an die angeschlossenen Baugruppen, Geräte oder Anlagen abgegeben wird. Ein weiterer Nachteil besteht darin, dass das rechtwinklig zum Innenleiter angeordnete Gehäuseteil, welches den λ/4 Ableiter aufnimmt, verhältnismässig gross ist und zu einer sperrigen Baugrösse dieser Ableiter führt. Oftmals bereitet der Einbau derartiger Ableiter wegen des rechtwinklig abstehenden λ/4 Bauteiles erhebliche Schwierigkeiten, und es müssen auch entsprechende Abstände zwischen benachbarten Bauelementen eingehalten werden. Diese Bauform kann auch nicht mit einem Schrumpfschlauch gegen Umwelteinflüsse abgedeckt werden, sondern wird in der Praxis mit Korrosionsschutzbändern umwickelt. Dies verursacht grössere Kosten.

Dokument FR-A-2 092 319 offenbart eine Einrichtung gemäß dem Oberbegriff des Anspruchs 1.

Es ist deshalb Aufgabe der vorliegenden Erfindung, eine Störschutzfilter - und Blitzstromableiter-Einrichtung zu schaffen, bei welcher die verbleibenden Restpulse und Restenergien zusätzlich reduziert werden, das Gehäuse keine rechtwinklig abstehenden zusätzlichen Bauteile aufweist und die ganze Einrichtung kompakt und weitgehend axialsymmetrisch ausgebildet sein soll.

Diese Aufgabe wird durch die im kennzeichnenden Teil des Patentanspruches 1 definierten Merkmale gelöst. Vorteilhafte Weiterbildungen der Erfindung ergeben sich nach den Merkmalen der abhängigen Patentansprüche.

Bei der erfindungsgemässen Lösung, bzw. Einrichtung sind die Längsachse des Innenleiters und die Längsachse der Kurzschlussverbindung zwischen dem Innenleiter und dem Gehäuse etwa parallel zueinander angeordnet. Gleichzeitig verlaufen die Längsachsen des Innenleiters und der Kurzschlussverbindung etwa parallel zur Längsachse der Einrichtung, bzw. des Gehäuses. Alle wesentlichen Bauelemente der Einrichtung sind dabei so um die Längsachse des Gehäuses angeordnet, dass das Gehäuse konzentrisch zur Längsachse ausgebildet sein kann. Diese Anordnung führt zu einer kompakten zylinderförmigen Ausgestaltung der Einrichtung, bei welcher der Ein- und Ausgang für die Kabel, bzw. die entsprechenden Verbinder auf der gleichen Achse liegen und diese mit der Längsachse der Einrichtung zusammenfällt. Durch die Anordnung von zwei gegeneinander gerichteten Kurzschlussleitungen, welche die Kurzschlussverbindung zwischen Innenleiter und Aussenleiter bilden, ergeben sich weitere Vorteile. Werden Störimpulse, welche durch einen Blitzschlag oder ein anderes elektromagnetisches Ereignis entstehen, über die beiden gegeneinander gerichteten Kurzschlussleitungen gegen Masse abgeleitet, so heben sich die dabei entstehenden Spannungen durch Induktionswirkung teilweise auf. Dies hat zur Folge, dass die Restpulse und die Restenergien, welche am Ausgang der Einrichtung auftreten, erheblich reduziert werden. Vergleichsmessungen gegenüber einer traditionellen Einrichtung mit rechtwinklig abstehendem λ/4 Ableiter für den gleichen Leistungsbereich zeigen, dass bei der erfindungsgemässen Lösung der Spannungsrestpuls beispielsweise um den Faktor 4 und die Restenergie beispielsweise um den Faktor 30 reduziert werden kann. Diese Faktoren können je nach Bauweise und Materialwahl der einzelnen Bauelemente in einem weiten Bereich variieren, es stellt sich jedoch in jedem Fall eine erhebliche Verringerung des Restpulses und der Restenergie ein.

Weitere Vorteile der erfindungsgemässen Lösung ergeben sich daraus, dass die beiden Kurzschlussleitungen nicht die Länge von normalen λ/4 Ableitern aufweisen, sondern durch die erfindungsgemässe Anordnung und die Ausgestaltung der Verbindungsbereiche zwischen dem Innenleiter und den beiden Kurzschlussleitungen an deren Aussenenden, die geometrische Länge der Kurzschlussleitungen verkürzt werden kann. Es werden sogenannte elektrisch verlängerte λ/4 Kurzschlussleitungen gebildet. In einem Ersatzschaltbild weist jede Kurzschlussleitung eine Kapazität und eine Induktivität auf, welche parallel wirksam sind. Durch diese Ausgestaltung ergibt sich ein breitbandiger Wirkungsbereich des Gerätes, beispielsweise für Hochfrequenzsignale im Bereiche von 1,7 - 2,5 GHz. Anpassungen an andere Frequenzbereiche sind durch Veränderungen der Kapazitäten und Induktivitäten am Innenleiter und an den Kurzschlussleitungen in an sich bekannter Weise in einem weiten Bereiche möglich. Durch den Einbau eines zusätzlichen Hochpassfilters in den Innenleiter, und zwar an der Verbindungsseite zum Geräteteil, können die bereits erheblich reduzierten Restenergien noch weiter verringert werden. Die erhebliche Verringerung des Restpulses durch die erfindungsgemässe Lösung macht es möglich, auf Feinschutzschaltungen zu verzichten, wie sie bei anderen bekannten Lösungen notwendig sind.

Die erfindungsgemässe Lösung ermöglicht zusätzlich zur kompakten und konzentrischen Bauweise den Einbau von zusätzlichen impulsableitenden Elementen zwischen den gegeneinander gerichteten Enden der Kurzschlussleitungen und dem Gehäuse. Als zusätzliche impulsableitende Elemente können beispielsweise Gasentladungsableiter oder Varistoren oder Dioden eingesetzt werden, wobei diese Elemente im Arbeitsfrequenzbereich der Einrichtung entkoppelt sind. Diese Anordnung ermöglicht die Übertragung von Speisespannungen. Die Einrichtung kann somit auch zur RF-Entkopplung entsprechender zusätzlicher impulsableitender Elemente eingesetzt werden, ohne dass das Intermodulationsverhalten verschlechtert wird.

Im folgenden wird die Erfindung anhand von Ausführungsbeispielen unter Bezugnahme auf die beiliegenden Zeichnungen näher erläutert. Es zeigen:
- Fig. 1: einen Längsschnitt durch eine erfindungsgemässe Einrichtung,
- Fig. 2: einen Querschnitt entlang der Linie I-I in Fig. 1,
- Fig. 3: einen Querschnitt entlang der Linie II-II in Fig. 1
- Fig. 4: ein Ersatzschaltbild für die Einrichtung gemäss Fig. 1
- Fig. 5: ein Ersatzschaltbild für eine Einrichtung gemäss Fig. 1 mit einem zusätzlichen Hochpassfilter, und
- Fig. 6: ein Ersatzschaltbild für eine Einrichtung gemäss Fig. 1 mit einem zusätzlichen Hochpassfilter und einem zusätzlichen Ableitelement und einer DC-Einspeisung.

Fig. 1 zeigt einen Längsschnitt durch eine erfindungsgemässe Störschutzfilter- und Blitzstromableiter-Einrichtung 1 mit beidseitigen Verbindern 7, 8 für Koaxialkabel. Das Koaxialkabel ist nicht dargestellt und dient beispielsweise als Verbindung zwischen einer Antenne und einer Sendeempfangsanlage mit entsprechenden Geräten. Die Verbinder 7, 8 sind an sich bekannte, teilweise genormte Bauelemente und weisen sowohl an der Eingangsseite 19 wie an der Ausgangsseite 18 Verbindungselemente auf, um einerseits den Innenleiter des Kabels über Elemente 21 mit dem Innenleiter 3 der Einrichtung 1 und anderseits den Aussenleiter des Kabels über eine mechanische Verbindung 22 mit dem Gehäuse 2 zu verbinden. Das Gehäuse 2 bildet dabei den Aussenleiter 4 der Einrichtung 1. Die Verbindungselemente 21 sind beide auf der Längsachse 9 der Einrichtung 1, bzw. des Gehäuses 2 angeordnet und sind über Isolatorscheiben 23 im Gehäuse 2 abgestützt. Ein inneres Teil 24 der Verbindungselemente 21 ist elektrisch leitend, z.B. durch Verschrauben, Löten oder Krimpen mit je einer Scheibe 25, 26 verbunden. Diese Scheiben 25, 26 sind aus einem elektrisch leitenden Material, insbesondere Metall, gebildet, beispielsweise aus Messing. Diese beiden Scheiben 25, 26 sind in Richtung der Längsachse 9 des Gehäuses 2 mit Abstand zueinander angeordnet und bilden Verbindungsstellen 12, 13 zwischen dem Innenleiter 3 und zwei Kurzschlussleitern 5, 6. Der Innenleiter 3 ist parallel zur Längsachse 9 des Gehäuses 2 und mit Abstand zu dieser angeordnet. Im dargestellten Beispiel besteht der gesamte Innenleiter der Einrichtung 1 aus den Verbindungselementen 21, Teilen der Scheiben 25 und 26, sowie dem Innenleiter 3. Der Innenleiter weist über seine Länge unterschiedliche geometrische Abweichungen auf, wodurch verschiedene Reaktanzwerte, bzw. Induktivitäten und Kapazitäten gebildet werden. Die beiden Kurzschlussleiter 5, 6 sind ebenfalls etwa parallel zur Längsachse 9 des Gehäuses 2 und mit Abstand zu dieser angeordnet. Die äusseren Enden 10, 11 dieser beiden Kurzschlussleiter 5, 6 sind über die Scheiben 25, 26 mit dem Innenleiter 3 und mit Verbindungselementen 21 verbunden. Die inneren Enden 14, 15 der beiden Kurzschlussleiter 5, 6 sind gegeneinander gerichtet und über ein Kontaktteil 16 elektrisch leitend mit dem Gehäuse 2 verbunden. Im dargestellten Beispiel sind die beiden Kurzschlussleiter 5 und 6 und das Kontaktteil 16 einstückig ausgebildet. Die beiden Kurzschlussleiter 5, 6 und die zugehörigen Teile der Scheiben 25, 26 bilden die Kurzschlussverbindung zwischen dem Innenleiter 3 und dem Gehäuse 2. In an sich bekannter Weise kann durch Anpassung der geometrischen Abmessungen dieser Elemente und die Wahl des Dielektrikums 20 der Frequenzbereich und die Bandbreite zum gewünschten Einsatzbereich der Einrichtung bestimmt werden. Zur Verbesserung der elektrischen Eigenschaft sind der Innenleiter 3 und die Kurzschlussleiter 5, 6 mindestens teilweise von einem Isolations-Körper 27 umgeben. In Teilbereichen ist zwischen dem Gehäuse 2 und dem Innenleiter 3, bzw. den Kurzschlussleitern 5, 6 und den Scheiben 25, 26 als Dielektrikum Luft vorhanden. Das Gehäuse 2 ist mit einem Flansch 28 und einer Verschraubung 29 ausgestattet, um es beispielsweise durch eine Durchführung in einer elektrisch leitenden Gerätewand zu stecken und zu befestigen. Die Ableitung der Impulse erfolgt dann über diese elektrisch leitende Gerätewand gegen den Potentialausgleich.

In Fig. 2 ist ein Querschnitt durch die Einrichtung 1 entlang der Linie I-I in Fig. 1 dargestellt. Dabei ist die Scheibe 26 erkennbar, in welche zentral das innere Teil 24 des Verbindungselementes 21 eingeführt und mit dieser verbunden ist. Nach aussen verschoben ist das äussere Ende 11 des Kurzschlussleiters 6 und der Bereich 13 des Innenleiters 3 ebenfalls mit der Scheibe 26 verbunden. Die Scheibe 26 ist konzentrisch vom Gehäuse 2 umgeben und zwischen der Scheibe 26 und dem Gehäuse 2 befindet sich das Dielektrikum 20, in diesem Bereiche Luft.

Fig. 3 zeigt einen weiteren Querschnitt durch die Einrichtung 1 und zwar entlang der Linie II-II in Fig. 1. Dabei sind der Innenleiter 3 und der Kurzschlussleiter 6 erkennbar, welche etwa parallel zueinander und parallel zur Längsachse 9 verlaufen. Sowohl der Innenleiter 3 wie die Kurzschlussleiter 5, 6 sind in das Dielektrikum 20 eingebettet, welches in diesem Bereich durch den Isolationskörper 27 gebildet ist und beispielsweise aus dem Material Teflon besteht.

Die erfindungsgemässe Störschutzfilter- und Blitzstromableiter-Einrichtung, wie sie als Beispiel in den Fig. 1 - 3 dargestellt und beschrieben ist, weist kompakte und minimale Bauabmessungen auf. Sie ermöglicht eine grosse Packungsdichte der Leitungen, und es sind keine vorstehenden Bauteile notwendig. Das Gehäuse 2 und damit die ganze Einrichtung 1 kann zylinderförmig ausgebildet und kann somit in runde Bohrungen eingesetzt werden, und es muss keine Lageorientierung beachtet werden. Nebeneinander liegende Leitungseinführungen können dicht beieinander angeordnet werden, ohne dass sich Elemente der einzelnen Einrichtungen 1 gegenseitig stören oder dass Beschädigungen auftreten. Diese Bauform kann in einfacher Weise mit einem Schrumpfschlauch gegen Umwelteinflüsse geschützt werden. Gleichzeitig weist die erfindungsgemässe Einrichtung 1 wesentlich reduzierte Restpulse und Restenergien auf. Wird die als Beispiel dargestellte Störschutzfilter- und Blitzstromableiter-Einrichtung 1 einem genormten Stossstrom mit einer Wellenform 8/20 µs unterworfen, so verbleibt beispielsweise ein Spannungsrestpuls von zirka 16 V und ca. 13 µJ bei 25 kA. Wird eine herkömmliche Einrichtung mit einem rechtwinklig abstehenden λ/4 Kurzschlussleiter für das gleiche Frequenzband dem gleichen Test unterworfen, so weist diese herkömmliche Einrichtung einen Spannungsrestpuls von 70 V und ca. 430 µJ bei 25 kA auf. Gleichzeitig ist die erfindungsgemässe und als Beispiel dargestellte Einrichtung 1 breitbandig für einen Frequenzbereich von 1,7 bis 2,5 GHz ausgelegt. Diese breitbandige Auslegung ist im gesamten Einsatzbereich von zirka 400 MHz bis zur oberen Grenzfrequenz des Steckverbinders einsetzbar. Der äussere Durchmesser des Gehäuses 2 des dargestellten Beispiels beträgt mit diesen Steckverbindern 29 mm und die Gesamtlänge der Einrichtung 1 über diese Verbindungselemente 21 zirka 72 mm. Abhängig vom Einsatzbereich und den Steckverbindern, bzw. dem zu übertragenden Hochfrequenzbereich verändern sich die Abmessungen entsprechend.

Fig. 4 zeigt ein Ersatzschaltbild der hochfrequenztechnischen Einrichtung 1 gemäss Fig. 1. Zwischen der Eingangsseite 19 und der Ausgangsseite 18 erstrecken sich der Innenleiter 3 und der Aussenleiter 4. Dabei ist die Eingangs- bzw. Ausgangsseite 19, 18 gemäss der Richtung des Pulses definiert, d.h. die Eingangsseite 19 ist beispielsweise gegen die Antenne und die Ausgangsseite 18 gegen das zu schützende Gerät gerichtet. Der durch den Innenleiter 3 gebildete Hauptpfad umfasst eine Kapazität 30, eine Induktivität 32, eine Kapazität 34, eine Induktivität 33 und eine weitere Kapazität 31. Diese weisen unterschiedliche Reaktanzwerte auf. Die Kurzschlussleiter 5, 6 sind im Ersatzschaltbild je durch eine Induktivität 35 und eine parallel geschaltete Kapazität 36 dargestellt. Der Aussenleiter 4, bzw. das Gehäuse 2 ist an Masse gelegt.

In Fig. 5 ist das gleiche Ersatzschaltbild wie in Fig. 4 dargestellt, wobei jedoch zusätzlich vor dem Ausgang 18 des Hauptstranges, bzw. des Innenleiters 3 eine Kapazität 37 ausgebildet ist. Diese Kapazität 37 bildet in an sich bekannter Weise ein Hochpassfilter und dient dazu, die Restenergien noch weiter zu reduzieren.

Fig. 6 zeigt ein Ersatzschaltbild für eine erfindungsgemässe Einrichtung 1, bei welcher eine Gleichstromeinspeisung 38 vorgesehen ist. Zusätzlich zu den zu den Figuren 4 und 5 beschriebenen Ersatzelementen weist diese Anordnung ein zusätzliches impulsableitendes Element 39 und eine weitere Kapazität 40 auf. Als zusätzliches impulsableitendes Element 39 können ein Gasentladungs-Ableiter, ein Varistor oder eine Diode eingesetzt werden. Dieses ableitende Element 39 wird zwischen die Ausgangsseite 14, 15 der Kurzschlussleiter 5 und 6 und den Aussenleiter 4, bzw. das Gehäuse 2 eingeschaltet. Dabei ist diese zusätzliche Ableitereinrichtung 39 im übertragbaren Frequenzbereich entkoppelt.

Die in den Figuren 4 bis 6 in den Ersatzschaltbildern dargestellten diskreten Ersatzkomponenten können real vorhanden sein oder werden durch verschiedene Leitungslängen und Impedanzen realisiert, wie dies im Beispiel gemäss Fig. 1 dargestellt ist.

## Patentansprüche

1. Störschutzfilter- und Blitzstromableiter-Einrichtung (1) in einer Koaxialleitung zur Übertragung von Hochfrequenzsignalen, umfassend ein Gehäuse (2) mit zwei Verbindern (7, 8), wobei das Gehäuse (2) einen mit Masse verbundenen Aussenleiter (4) bildet, einen durch das Gehäuse (2) geführten Innenleiter (3) und eine Kurzschlussverbindung (5, 6) zwischen Innenleiter (3) und Gehäuse (2), wobei die Kurzschlussverbindung aus zwei Kurzschlussleitungen (5, 6) besteht, **dadurch gekennzeichnet, dass** die Kurzschluss leitungen etwa parallel zum Innenleiter (3) angeordnet sind, je ein Ende (10, 11) dieser beiden Kurzschlussleitungen (5, 6) an zwei mit Abstand zueinander angeordneten Bereichen (12, 13) mit dem Innenleiter (3) verbunden sind und die beiden anderen Enden (14, 15) der beiden Kurzschlussleitungen (5, 6) gegeneinander gerichtet und über Verbindungselemente (16, 17) mit dem Gehäuse (2) verbunden sind.

2. Störschutzfilter- und Blitzstromableiter-Einrichtung nach Patentanspruch 1, **dadurch gekennzeichnet, dass** jede Kurzschlussleitung (5, 6) eine Kapazität (36) und eine Induktivität (35) umfasst, welche einen Parallelschwingkreis bilden.

3. Störschutzfilter- und Blitzstromableiter-Einrichtung nach Patentanspruch 1 oder 2, **dadurch gekennzeichnet, dass** im Bereiche der beiden Verbindungsstellen (12, 13), zwischen dem Innenleiter (3) und den Kurzschlussleitern (5, 6), am Innenleiter (3) je eine Kapazität (30, 31) ausgebildet ist und der Innenleiter (3) zwischen den beiden Verbindungsstellen (12, 13) eine weitere Kapazität (34) und mindestens eine Induktivität (32, 33) aufweist.

4. Störschutzfilter- und Blitzstromableiter-Einrichtung nach einem der Patentansprüche 1 bis 3, **dadurch gekennzeichnet, dass** an der Ausgangsseite (18) am Innenleiter (3) ein Hochpassfilter (37) angeordnet ist.

5. Störschutzfilter- und Blitzstromableiter-Einrichtung nach einem der Patentansprüche 1 bis 4, **dadurch gekennzeichnet, dass** zwischen den gegeneinander gerichteten Enden (14, 15) der Kurzschlussleitungen (5, 6) und dem Gehäuse (2) eine Kapazität (40) und parallel dazu ein zusätzliches impulsableitendes Element (39) eingeschaltet ist.

6. Störschutzfilter- und Blitzstromableiter-Einrichtung nach einem der Patentansprüche 1 bis 5, **dadurch gekennzeichnet, dass** zwischen dem Innenleiter (3) einerseits und den Kurzschlussleitern (5, 6) sowie dem Gehäuse (2) anderseits ein Dielektrikum (20) angeordnet ist.

7. Störschutzfilter- und Blitzstromableiter-Einrichtung nach einem der Patentansprüche 1 bis 6, **dadurch gekennzeichnet, dass** mit Ausnahme der Verbindungselemente (16, 17) zwischen den Kurzschlussleitern (5, 6) und dem Gehäuse (2) alle wirksamen Bauelemente konzentrisch zur Längsachse (9) der Einrichtung (1) oder parallel zur Längsachse (9) der Einrichtung (1) angeordnet sind.

8. Störschutzfilter- und Blitzstromableiter-Einrichtung nach einem der Patentansprüche 1 bis 7, **dadurch gekennzeichnet, dass** die Kurzschlussleitungen (5, 6) elektrisch verlängerte λ/4 Kurzschlussleitungen sind.

9. Störschutzfilter- und Blitzstromableiter-Einrichtung nach einem der Patentansprüche 1 bis 8, **dadurch gekennzeichnet, dass** die unterschiedlichen Leitungsabschnitte der Kurzschlussleiter (5, 6) und der Verbindungselemente (25, 26) die Bandbreite und den Frequenzbereich der HF-Übertragung bestimmen.

10. Störschutzfilter- und Blitzstromableiter-Einrichtung nach einem der Patentansprüche 1 bis 9, **dadurch gekennzeichnet, dass** die unterschiedlichen Leitungsabschnitte des Innenleiters (3) und das Dielektrikum (20) die Charakteristik über die Bandbreite der HF-Übertragung bestimmen.

11. Störschutzfilter- und Blitzstromableiter-Einrichtung nach Patentanspruch 5, **dadurch gekennzeichnet, dass** das impulsableitende Element (39) ein Gasentladungs-Ableiter oder ein Varistor oder eine Diode ist und über diesem impulsableitenden Element (39) und der Kapazität (40) eine GleichstromEinspeisung angeordnet ist.

## Claims

1. Interference filter and lightning current arrester device (1) in a coaxial line for transmitting high frequency signals, comprising a housing (2) with two connectors (7, 8), the housing (2) forming an external conductor (4) which is connected to earth, an internal conductor (3) which is run through the housing (2), and a short-circuit connection (5, 6) between internal conductor (3) and housing (2), the short-circuit connection consisting of two short-circuit lines (5, 6), **characterized in that** the short-circuit lines are arranged approximately parallel to the internal conductor (3), one end (10, 11) of each of these two short-circuit lines (5, 6) being connected to the internal conductor (3) at two regions (12, 13) which are arranged at a distance from each other, and the two other ends (14, 15) of the two short-circuit lines (5, 6) being directed against each other and connected to the housing (2) via connecting elements (16, 17).

2. Interference filter and lightning current arrester device according to Claim 1, **characterized in that** each short-circuit line (5, 6) includes a capacitor (36) and an inductor (35), which form a parallel resonant circuit.

3. Interference filter and lightning current arrester device according to Claim 1 or 2, **characterized in that** in the region of the two connection points (12, 13), between the internal conductor (3) and the short-circuit conductors (5, 6), in each case a capacitor (30, 31) is formed on the internal conductor (3), and the internal conductor (3), between the two connection points (12, 13), has another capacitor (34) and at least one inductor (32, 33).

4. Interference filter and lightning current arrester device according to one of Claims 1 to 3, **characterized in that** on the output side (18), on the internal conductor (3), a high pass filter (37) is arranged.

5. Interference filter and lightning current arrester device according to one of Claims 1 to 4, **characterized in that** between the ends (14, 15), which are directed against each other, of the short-circuit lines (5, 6) and the housing (2), a capacitor (40) and parallel to it an additional pulse-diverting element (39) are arranged.

6. Interference filter and lightning current arrester device according to one of Claims 1 to 5, **characterized in that** between the internal conductor (3) on the one hand and the short-circuit conductors (5, 6) and housing (2) on the other hand, a dielectric (20) is arranged.

7. Interference filter and lightning current arrester device according to one of Claims 1 to 6, **characterized in that** with the exception of the connecting elements (16, 17) between the short-circuit conductors (5, 6) and the housing (2), all effective components are arranged concentrically to the longitudinal axis (9) of the device (1) or parallel to the longitudinal axis (9) of the device (1).

8. Interference filter and lightning current arrester device according to one of Claims 1 to 7, **characterized in that** the short-circuit lines (5, 6) are electrically extended λ/4 short-circuit lines.

9. Interference filter and lightning current arrester device according to one of Claims 1 to 8, **characterized in that** the different line sections of the short-circuit conductors (5, 6) and connecting elements (25, 26) determine the bandwidth and frequency range of the HF transmission.

10. Interference filter and lightning current arrester device according to one of Claims 1 to 9, **characterized in that** the different line sections of the internal conductor (3) and the dielectric (20) determine the characteristic over the bandwidth of the HF transmission.

11. Interference filter and lightning current arrester device according to Claim 5, **characterized in that** the pulse-diverting element (39) is a gas discharge arrester or a varistor or a diode, and over this pulse-diverting element (39) and the capacitor (40) a direct current feed is arranged.

## Revendications

1. Dispositif de filtre antiparasites et de paratonnerre (1) dans une ligne coaxiale destinée à la transmission de signaux haute fréquence, comprenant un boîtier (2) avec deux connecteurs (7, 8), ledit boîtier (2) formant un conducteur extérieur (4) relié à la masse, un conducteur intérieur (3) guidé à travers le boîtier (2) et une liaison court-circuit (5, 6) entre le conducteur intérieur (3) et le boîtier (2), **caractérisé en ce que** la liaison court-circuit se compose de deux lignes court-circuit (5, 6), lesdites lignes étant disposées à peu près parallèlement au conducteur intérieur (3), chacune des extrémités (10, 11) de ces deux lignes court-circuit (5, 6) se trouvant au niveau de deux zones (12, 13) disposées à distance l'une de l'autre étant reliées au conducteur intérieur (3) et les deux autres extrémités (14, 15) des deux lignes court-circuit (5, 6) étant dirigées l'une vers l'autre et reliées au boîtier (2) via des éléments de liaison (16, 17).

2. Dispositif de filtre antiparasites et de paratonnerre selon la revendication 1, **caractérisé en ce que** chaque ligne court-circuit (5, 6) comporte une capacité (36) et une inductance (35), lesquelles forment un circuit oscillant en parallèle.

3. Dispositif de filtre antiparasites et de paratonnerre selon la revendication 1 ou 2, **caractérisé en ce qu'**une capacité (30, 31) est produite à chaque fois dans les zones des deux points de liaison (12, 13), entre le conducteur intérieur (3) et les lignes court-circuit (5, 6), au niveau du conducteur intérieur (3) et **en ce que** le conducteur intérieur (3) présente une autre capacité (34) et au moins une inductance (32, 33) entre les deux points de liaison (12, 13).

4. Dispositif de filtre antiparasites et de paratonnerre selon l'une quelconque des revendications 1 à 3, **caractérisé en ce qu'**un filtre passe-haut (37) est disposé au côté sortie (18) sur le conducteur intérieur (3).

5. Dispositif de filtre antiparasites et de paratonnerre selon l'une quelconque des revendications 1 à 4, **caractérisé en ce qu'**une capacité (40) et, en parallèle à cela, un élément dérivant les impulsions supplémentaires (39) sont insérés entre les extrémités dirigées l'une vers l'autre (14, 15) des lignes court-circuit (5, 6) et le boîtier (2).

6. Dispositif de filtre antiparasites et de paratonnerre selon l'une quelconque des revendications 1 à 5, **caractérisé en ce qu'**un diélectrique (20) est disposé entre le conducteur intérieur (3) d'un côté et les lignes court-circuit (5, 6) ainsi que le boîtier (2) de l'autre côté.

7. Dispositif de filtre antiparasites et de paratonnerre selon l'une quelconque des revendications 1 à 6, **caractérisé en ce qu'**à l'exception des éléments de liaison (16, 17) entre les lignes court-circuit (5, 6) et le boîtier (2), tous les composants actifs sont disposés de manière concentrique par rapport à l'axe longitudinal (9) dudit dispositif (1) ou parallèlement à l'axe longitudinal (9) dudit dispositif (1).

8. Dispositif de filtre antiparasites et de paratonnerre selon l'une quelconque des revendications 1 à 7, **caractérisé en ce que** les lignes court-circuit (5, 6) sont des lignes court-circuit λ/4 prolongées électriquement.

9. Dispositif de filtre antiparasites et de paratonnerre selon l'une quelconque des revendications 1 à 8, **caractérisé en ce que** les différentes sections de ligne des lignes court-circuit (5, 6) et des éléments de liaison (25, 26) définissent la bande passante et la gamme de fréquence de la transmission H.F.

10. Dispositif de filtre antiparasites et de paratonnerre selon l'une quelconque des revendications 1 à 9, **caractérisé en ce que** les différentes sections de ligne du conducteur intérieur (3) et le diélectrique (20) définissent la caractéristique relative à la bande passante de la transmission H.F.

11. Dispositif de filtre antiparasites et de paratonnerre selon la revendication 5, **caractérisé en ce que** l'élément dérivant les impulsions (39) est un parafoudre à gaz raréfié ou une varistance ou une diode et **en ce qu'**une alimentation à courant continu est disposée sur cet élément dérivant les impulsions (39) et sur la capacité (40).
